# EUROPÄISCHE PATENTSCHRIFT

(11) **EP 2 060 755 B1**
(45) Veröffentlichungstag und Bekanntmachung des Hinweises auf die Patenterteilung: **05.09.2012**
(21) Anmeldenummer: 08167286.7
(22) Anmeldetag: 22.10.2008
(51) Int. Cl.: F01L 9/02, F01L 13/06

(54) **Baueinheit eines Ventiltriebs einer Brennkraftmaschine**
Valve driving mechanism unit in a combustion engine
Unité de commande de soupape d'un moteur à combustion interne

(30) Priorität: 13.11.2007 DE 102007053981
(43) Veröffentlichungstag der Anmeldung: 20.05.2009
(73) Patentinhaber: Schaeffler Technologies AG & Co. KG, 91074 Herzogenaurach (DE)
(72) Erfinder: Itoafa, Calin Petru, 91315, Höchstadt (DE)

(56) Entgegenhaltungen:
- EP-A1- 1 674 673
- EP-A2- 1 245 799

## Beschreibung

### Gebiet der Erfindung

Die Erfindung betrifft eine Baueinheit eines Ventiltriebs einer Brennkraftmaschine mit hydraulisch variabler Gaswechselventilbetätigung. Die Baueinheit umfasst ein Gehäuse mit einer Ausnehmung, ein fest in der Ausnehmung eingepasstes Nehmergehäuse und einen in einer Bohrung des Nehmergehäuses axialbeweglich gelagerten Nehmerkolben. Dieser wirkt einerseits mit einem Gaswechselventil zusammen und begrenzt andererseits eine in der Bohrung verlaufende Nehmerkammer, wobei das durch die Wandung der Ausnehmung radial ausgerichtete Nehmergehäuse eine einem Boden der Ausnehmung zugewandte Stirnseite mit einer Dichtfläche aufweist, die zumindest mittelbar gegen den Boden der Ausnehmung verspannt ist.

### Hintergrund der Erfindung

Eine derartige Baueinheit ist aus der als gattungsbildend betrachteten EP 1 344 900 B1 vorbekannt. Bei der dort vorgeschlagenen Baueinheit handelt es sich um ein in den Zylinderkopf der Brennkraftmaschine montierbares Gehäuse zur Aufnahme von spezifischen Komponenten eines hydraulischen Ventiltriebs, welche zur variablen Übertragung eines Nockenhubs auf das Gaswechselventil nach dem bekannten Lost-Motion-Prinzip erforderlich sind. Konkret handelt es sich bei diesen Komponenten um ein Gebergehäuse mit einem darin geführten und eine Geberkammer begrenzenden Geberkolben als nockenseitigem Antrieb, das ventilseitige Nehmergehäuse mit dem Nehmerkolben als ventilseitigem Abtrieb, ein an die Geberkammer und die Nehmerkammer angeschlossenes, elektrisch ansteuerbares Hydraulikventil zum zeitlich variablen Absteuern von Hydraulikmittel aus den Kammern sowie um einen Druckspeicher zur Zwischenspeicherung des abgesteuerten Hydraulikmittels.

Die der nachfolgend beschriebenen Erfindung zugrunde liegende Problematik betrifft die konstruktive Ausgestaltung des ventilseitigen Abtriebs. Hintergrund dieser Problematik ist das Erfordernis, den Schließzeitpunkt des Gaswechselventils unter allen Betriebsbedingungen der Brennkraftmaschine unabhängig von der Erhebung des Nockens präzise steuern zu können und dabei mechanisch und akustisch akzeptable Schließgeschwindigkeiten des Gaswechselventils nicht zu überschreiten. Da bekanntlich die Qualität des Ventilschließvorgangs von einem genau dosierten Volumenstrom des Hydraulikmittelstroms abhängt, der in einem engen Zeitfenster kurz vor Erreichen der Ventilschließposition lediglich über eine so genannte hydraulische Ventilbremse in Form einer Drosselstelle aus der Nehmerkammer abfließt, würden ungewollte Undichtigkeiten in der Nehmerkammer zu undefinierten Leckageströmen und folglich zu einer negativen Beeinträchtigung des dann nur noch unzureichend präzise vorher bestimmbaren Ventilschließvorgangs führen.

Bei der konstruktiven Ausführung der ventilseitigen Abtriebseite einer Baueinheit gemäß der eingangs zitierten Druckschrift kann jedoch das Risiko derartiger Undichtigkeiten aufgrund von unvermeidbaren Bauteiltoleranzen erheblich sein. Der Grund hierfür ist, dass sich das in der Ausnehmung des Gehäuses fest eingepasste Nehmergehäuse mit seiner Außenmantelfläche in der Wandung der Ausnehmung radial ausrichtet, so dass auf die Wandung bezogene Planlauftoleranzen des Bodens der Ausnehmung und/oder auf die Außenmantelfläche des Nehmergehäuses bezogene Planlauftoleranzen von dessen Stirnseite zu einem lokalen Spalt zwischen der stirnseitigen Dichtfläche auf der Stirnseite und dem Boden führen, wobei der Spalt seinerseits einen undefinierten Abfluss von Hydraulikmittel aus der Nehmerkammer zum Zeitpunkt des Ventilschließvorgangs bewirkt.

Zwar könnte der Spalt vorsorglich durch weiteres axiales Verpressen des Nehmergehäuses in die Ausnehmung geschlossen werden, jedoch bestünde dabei das erhöhte Risiko einer unzulässig hohen Deformation der den Nehmerkolben lagernden Bohrung und folglich eines Klemmens des Nehmerkolbens in der Bohrung. Zudem würde diese Problematik durch Gehäuse- und Nehmergehäusewerkstoffe mit unterschiedlichen thermischen Ausdehnungskoeffizienten verschärft werden, indem beispielsweise das Gehäuse aus einem Aluminiumwerkstoff mit vergleichsweise hoher thermischer Ausdehnung und das Nehmergehäuse aus einem Stahlwerkstoff mit vergleichsweise niedriger thermischer Ausdehnung bestünde und folglich die Stirnseite des Nehmergehäuses bei sehr tiefen Temperaturen zusätzlich gegen den Boden der Ausnehmung verspannt werden würde.

### Aufgabe der Erfindung

Der vorliegenden Erfindung liegt daher die Aufgabe zugrunde, eine Baueinheit der eingangs genannten Art so fortzubilden, dass der vorstehend erläuterte Nachteil mit einfachen Mitteln beseitigt ist. Demnach soll die Baueinheit so beschaffen sein, dass auch bei entfeinerten und folglich kostengünstiger herstellbaren Bauteiltoleranzen der während der finalen Schließphase des Gaswechselventils aus der Nehmerkammer abfließende Hydraulikmittelstrom lediglich über den definierten Querschnitt der hydraulischen Ventilbremse verdrängt wird.

### Zusammenfassung der Erfindung

Erfindungsgemäß wird diese Aufgabe dadurch gelöst, dass im Spannungsfluss zwischen der Stirnseite des Nehmergehäuses und dem Boden der Ausnehmung zumindest ein Spaltausgleichselement mit vorbestimmter axialer Verformbarkeit zur Erzielung einer wenigstens nahezu vollständigen Dichtwirkung der Dichtfläche angeordnet ist. Mit anderen Worten sollen alle zwischen der Stirnseite des Nehmergehäuses und dem Boden der Ausnehmung eingespannten Bauteilflächen durch elastische und ggf. plastische Verformung des Spaltausgleichselements zumindest weitestgehend druckdicht gegeneinander verspannt werden.

Wie es anhand der nachstehend erläuterten Ausführungsbeispiele der Erfindung deutlich wird, kann es sich bei dem Spaltausgleichselement einerseits um ein zwischen der Stirnseite des Nehmergehäuses und dem Boden der Ausnehmung eingespanntes Bauteil oder um die Stirnseite oder den Boden selbst handeln, wobei jeweils eine spezielle Oberflächengestaltung mit vorbestimmter elastischer und optional plastischer Verformbarkeit vorgesehen ist. Andererseits kann es sich auch um ein Bauteil handeln, das lediglich eine vorbestimmte elastische und optional plastische Verformbarkeit aufweist.

### Kurze Beschreibung der Zeichnungen

Weitere Merkmale der Erfindung ergeben sich aus der nachfolgenden Beschreibung und aus den Zeichnungen, in denen die Ausführungsbeispiele jeweils anhand eines für das Verständnis der Erfindung wesentlichen Ausschnitts der Baueinheit teilweise vereinfacht dargestellt sind. Sofern nicht anders erwähnt, sind dabei gleiche oder funktionsgleiche Merkmale oder Bauteile mit gleichen Bezugszahlen versehen. Es zeigen jeweils im Längsschnitt durch das Nehmergehäuse:
- Figur 1: ein erstes Ausführungsbeispiel mit als Spaltausgleichselement dienender Tellerfeder;
- Figur 2: ein zweites Ausführungsbeispiel mit als Spaltausgleichselement dienendem rechteckigem Ring;
- Figur 3: ein drittes Ausführungsbeispiel mit als Spaltausgleichselement dienendem kreisförmigem Ring;
- Figur 4: ein viertes Ausführungsbeispiel mit als Spaltausgleichselement dienender Quetschkontur am Boden der Ausnehmung;
- Figur 5: ein fünftes Ausführungsbeispiel mit als Spaltausgleichselement dienender Quetschkontur auf einer bodenseitigen Stirnfläche eines Flansches eines Kappenelements;
- Figur 6: ein sechstes Ausführungsbeispiel mit als Spaltausgleichselement dienender Quetschkontur auf einer ventilseitigen Stirnfläche eines Flansches eines Kappenelements;
- Figur 7: ein siebtes Ausführungsbeispiel mit als Spaltausgleichselement dienender Quetschkontur auf der Dichtfläche des Nehmergehäuses und
- Figur 8: eine als Referenz dienende, nicht erfindungsgemäße Ausführung der Baueinheit gemäß dem Stand der Technik.
**Ausführliche Beschreibung der Zeichnungen**

Ein erstes Ausführungsbeispiel der Erfindung ist in Figur 1 offenbart. Dargestellt ist ein abtriebseitiger Ausschnitt einer Baueinheit eines Ventiltriebs einer Brennkraftmaschine mit hydraulisch variabler Gaswechselventilbetätigung, die als solche dem Fachmann beispielsweise aus der eingangs zitierten Druckschrift geläufig ist. Die vormontierte und in einem Zylinderkopf der Brennkraftmaschine angeordnete Baueinheit 1 umfasst ein Gehäuse 2 aus Aluminiumwerkstoff, ein in einer hohlzylindrischen Ausnehmung 3 des Gehäuses 2 angeordnetes Nehmergehäuse 4 aus Stahlwerkstoff und einen in einer Bohrung 5 des Nehmergehäuses 4 axial beweglich gelagerten Nehmerkolben 6. Der hier mit einem Druckstück 7 und einem hydraulischen Ventilspielausgleichselement 8 mehrteilig ausgebildete Nehmerkolben 6 wirkt einerseits mit einem in Schließrichtung kraftbeaufschlagten Gaswechselventil 9 zusammen und begrenzt andererseits eine mit Hydraulikmittel gefüllte Nehmerkammer 10, die in der simultanen Hubphase des Nehmerkolbens 6 und des Gaswechselventils 9 in bekannter Art und Weise über Kanäle 11 im Nehmergehäuse 4 und über ein in Richtung der Nehmerkammer 10 öffnendes Rückschlagventil 12 hydraulisch mit einer antriebseitigen Geberkammer 13 kommuniziert.

Das Rückschlagventil 12 ist Teil eines auf das Nehmergehäuse 4 aufgesetzten und die Nehmerkammer 10 begrenzenden Kappenelements 14, das mit einer Außenkappe 15, einer darin eingesetzten Innenkappe 16 und einem zwischen der Außenkappe 15 und der Innenkappe 16 beweglich angeordneten und als Kugel ausgebildeten Rückschlagventilkörper 17 mehrteilig ausgebildet ist. Bei dem Kappenelement 14 handelt es sich dennoch um ein nur optionales Bauteil der Baueinheit 1, da eine ventilferne Stirnseite 18 des Nehmergehäuses 4 alternativ auch unmittelbar gegen einen Boden 19 der Ausnehmung 3 verspannt sein kann.

Während des Schließvorgangs des Gaswechselventils 9 ist das Rückschlagventil 12 geschlossen, d.h. der Rückschlagventilkörper 17 befindet sich in Anlage an der Außenkappe 15. Nach vollständiger Überdeckung der Kanäle 11 durch das Druckstück 7 ist nur noch ein gedrosseltes Abströmen von Hydraulikmittel aus der Nehmerkammer 10 bei entsprechendem Abbremsen des Gaswechselventils 9 möglich. Das gedrosselte Abströmen des Hydraulikmittels erfolgt sowohl über einen in Figur 3 dargestellten und einen definierten axialen Querschnittsverlauf aufweisenden Schlitz 20 an der Stirnseite 18 des Nehmergehäuses 4 als auch über eine Drosselbohrung 21 mit definiertem Querschnitt im Kappenelement 14. Sowohl der Schlitz 20 als auch die Drosselbohrung 21 dienen bekanntermaßen als Öffnungsquerschnitte einer so genannten hydraulischen Ventilbremse, die einen definierten Schließvorgang des bei hydraulisch variablen Ventiltrieben vom geberseitigen Nockenhub kinematisch entkoppelten Gaswechselventils 9 generieren. Die unter allen Betriebsbedingungen der Brennkraftmaschine nicht nur aus Gründen der mechanischen Bauteilbelastung und der Ventiltriebsakustik, sondern auch im Hinblick auf niedrige Schließzeitpunktschwankungen in engen Grenzen einzuhaltende Schließgeschwindigkeit des Gaswechselventils 9 bedingt jedoch einen präzise einzuhaltenden Öffnungsquerschnitt der hydraulischen Ventilbremse sowohl bezüglich der Querschnittsgröße als auch, unter Berücksichtigung des Zusammenspiels mit dem Druckstück 7, bezüglich der axialen Querschnittsposition im Nehmergehäuse 4. Umgekehrt ausgedrückt würden Querschnittsschwankungen der hydraulischen Ventilbremse zu unerwünscht hohen Abweichungen der Schließgeschwindigkeit und/oder des Schließzeitpunkts des Gaswechselventils 9 führen.

Die der vorliegenden Erfindung zugrunde liegende Ursache für derartige Querschnittsveränderungen ist in Figur 8 verdeutlicht, in der die konstruktiven Gegebenheiten der Baueinheit ohne erfindungsgemäßes Spaltausgleichselement vergrößert dargestellt sind. Demnach kann es sich bei der unerwünschten Querschnittsveränderung insbesondere um einen hier stark übertrieben dargestellten, keilförmigen Spalt 22 zwischen der ventilfernen Stirnseite 18 des Nehmergehäuses 4 und einem Flansch 23 des Kappenelements 14 handeln. Der Spalt 22 wird durch geometrische Ungänzen infolge unvermeidbarer Bauteiltoleranzen und konkret durch Rechtwinkligkeitsabweichungen des Nehmergehäuses 4 und der Ausnehmung 3 im Gehäuse 2 verursacht. Im einzelnen verläuft die Stirnseite 18 des Nehmergehäuses 4 nicht ideal rechtwinklig zu dessen Außenmantelfläche 24 und/oder der Boden 19 der Ausnehmung 3 nicht ideal rechtwinkelig zu deren Wandung 25. Da sich das mittels Einschrauben und/oder Einpressen fest in der Ausnehmung 3 eingepasste Nehmergehäuse 4 mit seiner Außenmantelfläche 24 an der Wandung 25 der Ausnehmung 3 radial ausrichtet, verlaufen im allgemeinen Fall die der Stirnseite 18 zugewandte Oberfläche 26 des Bodens 19 und eine auf der Stirnseite 18 des Nehmergehäuses 4 verlaufende Dichtfläche 27 nicht parallel zueinander. Ein weiteres Einpressen und/oder Einschrauben des Nehmergehäuses 4 in Richtung des Bodens 19 bei entsprechend lokaler Axialstauchung des Flansches 23 zwecks Schließen des Spaltes 22 wäre zwar theoretisch möglich, würde aber bei nichtprozesssicherem Montagevorgang des Nehmergehäuses 4 die Gefahr einer unzulässig hohen Deformation der Bohrung 5 und folglich eines Klemmens des Nehmerkolbens 6 (siehe Figur 1) in der Bohrung 5 bergen.

Erfindungsgemäße Spaltausgleichselemente, die die von der idealen Bauteilgeometrie abweichenden Ungänzen, insbesondere infolge der vorgenannten Rechtwinkligkeitstoleranzen kompensieren und zu einer wenigstens nahezu vollständigen Dichtwirkung der Dichtfläche 27 des Nehmergehäuses 4 führen, sind nachfolgend in verschiedenen Ausgestaltungen anhand der Figuren 1 bis 7 erläutert.

Bei dem in Figur 1 dargestellten Spaltausgleichselement handelt es sich um eine zwischen dem Boden 19 der Ausnehmung 3 und dem Flansch 23 des Kappenelements 14 eingespannte Tellerfeder 28, deren Vorspannkraft so hoch ist, dass sie den Flansch 23 bei allen auftretenden Druckzuständen in der Nehmerkammer 10 planparallel dichtend gegen die Dichtfläche 27 (siehe Figur 8) des Nehmergehäuses 4 presst. Abweichend von der dargestellten Einzelfeder kann es sich beispielsweise auch um ein Tellerfederpaket oder eine Schraubentellerfeder handeln.

In den Figuren 2 und 3 sind jeweils als Ring 29 und 30 ausgebildete Spaltausgleichselemente dargestellt, die ebenfalls zwischen dem Boden 19 der Ausnehmung 3 und dem Flansch 23 des Kappenelements 14 eingespannt sind. Die Ringe 29, 30 unterscheiden sich durch ihre Querschnittsform, wobei es sich beim Ring 29 um einen Rechteckring handelt, während der Ring 30 einen kreisförmigen oder ovalen Querschnitt aufweist. Die genannten Querschnittsformen beziehen sich auf den unverformten Zustand der Ringe 29, 30, d.h. bei noch nicht in das Gehäuse 2 eingepasstem Nehmergehäuse 4. Als Ringwerkstoffe können sowohl Elastomere als auch metallische Werkstoffe, wie beispielsweise Aluminium oder niedrig legierte Stähle vorgesehen sein.

Bei dem Spaltausgleichselement gemäß Figur 4 handelt es sich um eine radial höhenveränderliche Quetschkontur 31, die als umlaufende Wulst auf einer der Dichtfläche 27 zugewandten Oberfläche 26' des Bodens 19 selbst ausgebildet ist. Während der Flansch 23 des Kappenelements 14 mit ebenen Stirnflächen 32 und 33 zwischen der Stirnseite 18 des Nehmergehäuses 4 und dem Boden 19 eingespannt ist und die bodenseitige Stirnfläche 32 die Wulst 31 elastisch und ggf. plastisch verformt, weist ein anderes Kappenelement 14' gemäß Figur 5 eine dem eben ausgebildeten Boden 19 der Ausnehmung 3 zugewandte Stirnfläche 32' mit einer radial höhenveränderlichen Quetschkontur 34 als Spaltausgleichselement auf. Analog zum Ausführungsbeispiel gemäß Figur 4 ist die Quetschkontur 34 des Flansches 23 als umlaufende Wulst ausgebildet, die unter elastischer und ggf. plastischer Verformung gegen den Boden 19 der Ausnehmung 3 verspannt ist.

Weitere beispielhafte Ausgestaltungen der Erfindung sind schließlich den Figuren 6 und 7 entnehmbar. Bei einem in Figur 6 dargestellten Kappenelement 14" weist eine ventilseitige, d.h. der Dichtfläche 27 des Nehmergehäuses 4 zugewandte Stirnfläche 33" des Flansches 23 eine radial höhenveränderliche, umlaufende Quetschkontur 35 als Spaltausgleichselement auf. Die Quetschkontur 35 ist als eben oder ballig geformter und den Flansch 23 in hier übertriebener Darstellung nach außen verjüngende Fase ausgebildet.

In Figur 7 weist die Dichtfläche 27 des Nehmergehäuses 4 eine radial höhenveränderliche Quetschkontur 36 als Spaltausgleichselement auf. Bei dieser Quetschkontur 36 handelt es sich ebenfalls um eine auf der gesamten Stirnseite 18 eben oder ballig ausgebildete und radial nach außen abfallende Fase. Bei ausgeführten Nehmergehäusen 4 wäre ein Abfall der auch hier übertrieben dargestellten Fase 36 von lediglich 0,1 mm oder kleiner vorzusehen.

### Liste der Bezugszahlen

- 1: Baueinheit
- 2: Gehäuse
- 3: Ausnehmung
- 4: Nehmergehäuse
- 5: Bohrung
- 6: Nehmerkolben
- 7: Druckstück
- 8: hydraulisches Ventilspielausgleichselement
- 9: Gaswechselventil
- 10: Nehmerkammer
- 11: Kanal im Nehmergehäuse
- 12: Rückschlagventil
- 13: Geberkammer
- 14: Kappenelement
- 15: Außenkappe
- 16: Innenkappe
- 17: Rückschlagventilkörper
- 18: Stirnseite des Nehmergehäuses
- 19: Boden der Ausnehmung
- 20: Schlitz im Nehmergehäuse
- 21: Drosselbohrung
- 22: Spalt
- 23: Flansch des Kappenelements
- 24: Außenmantelfläche des Nehmergehäuses
- 25: Wandung der Ausnehmung
- 26: Oberfläche des Bodens
- 27: Dichtfläche des Nehmergehäuses
- 28: Tellerfeder
- 29: Ring
- 30: Ring
- 31: Quetschkontur
- 32: bodenseitige Stirnfläche des Kappenelements
- 33: ventilseitige Stirnfläche des Kappenelements
- 34: Quetschkontur
- 35: Quetschkontur
- 36: Quetschkontur

## Patentansprüche

1. Baueinheit (1) eines Ventiltriebs einer Brennkraftmaschine mit hydraulisch variabler Gaswechselventilbetätigung, umfassend ein Gehäuse (2) mit einer Ausnehmung (3), ein fest in der Ausnehmung (3) eingepasstes Nehmergehäuse (4) und einen in einer Bohrung (5) des Nehmergehäuses (4) axialbeweglich gelagerten Nehmerkolben (7), der einerseits mit einem Gaswechselventil (9) zusammenwirkt und andererseits eine in der Bohrung (5) verlaufende Nehmerkammer (10) begrenzt, wobei das durch die Wandung (25) der Ausnehmung (3) radial ausgerichtete Nehmergehäuse (4) eine einem Boden (19) der Ausnehmung (3) zugewandte Stirnseite (18) mit einer Dichtfläche (27) aufweist, die zumindest mittelbar gegen den Boden (19) der Ausnehmung (3) verspannt ist, **dadurch gekennzeichnet, dass** im Spannungsfluss zwischen der Stirnseite (18) des Nehmergehäuses (4) und dem Boden (19) der Ausnehmung (3) zumindest ein Spaltausgleichselement (28, 29, 30) mit vorbestimmter axialer Verformbarkeit zur Erzielung einer Dichtwirkung der Dichtfläche (27) angeordnet ist.

2. Baueinheit nach Anspruch 1, **dadurch gekennzeichnet, dass** die Dichtfläche (27) des Nehmergehäuses (4) eine radial höhenveränderliche Quetschkontur (36) als Spaltausgleichselement aufweist.

3. Baueinheit nach Anspruch 2, **dadurch gekennzeichnet, dass** die Quetschkontur (36) des Nehmergehäuses (4) als eben oder ballig geformte, radial nach außen abfallende Fase ausgebildet ist.

4. Baueinheit nach Anspruch 1, **dadurch gekennzeichnet, dass** der Boden (19) der Ausnehmung (3) eine der Dichtfläche (27) zugewandte Oberfläche (26') mit einer radial höhenveränderlichen Quetschkontur (31) als Spaltausgleichselement aufweist.

5. Baueinheit nach Anspruch 4, **dadurch gekennzeichnet, dass** die Quetschkontur (31) des Bodens (19) der Ausnehmung (3) als umlaufende Wulst ausgebildet ist.

6. Baueinheit nach Anspruch 1, **dadurch gekennzeichnet, dass** die Baueinheit (1) weiterhin ein stirnseitig auf das Nehmergehäuse (4) aufgesetztes und die Nehmerkammer (10) begrenzendes Kappenelement (14, 14', 14") umfasst, wobei die Dichtfläche (27) des Nehmergehäuses (4) mittels eines Flansches (23) des Kappenelements (14, 14', 14") gegen den Boden (19) der Ausnehmung (3) verspannt ist.

7. Baueinheit nach Anspruch 6, **dadurch gekennzeichnet, dass** eine Stirnfläche (32', 33") des Flansches (23) eine radial höhenveränderliche, umlaufende Quetschkontur (34, 35) als Spaltausgleichselement aufweist.

8. Baueinheit nach Anspruch 7, **dadurch gekennzeichnet, dass** die Quetschkontur (34) des Flansches (23) als eine dem Boden (19) der Ausnehmung (3) zugewandte Wulst ausgebildet ist.

9. Baueinheit nach Anspruch 7 **dadurch gekennzeichnet, dass** die Quetschkontur (35) des Flansches (23) als eben oder ballig geformte, den Flansch (23) radial nach außen verjüngende und der Dichtfläche (27) des Nehmergehäuses (4) zugewandte Fase ausgebildet ist.

10. Baueinheit nach Anspruch 6, **dadurch gekennzeichnet, dass** das Kappenelement (14, 14', 14") mit einer Außenkappe (15) und einer darin eingesetzten Innenkappe (16) sowie einem zwischen der Außenkappe (15) und der Innenkappe (16) beweglich angeordneten und in Richtung der Nehmerkammer (10) öffnenden Rückschlagventilkörper (17) mehrteilig ausgebildet ist.

11. Baueinheit nach Anspruch 6, **dadurch gekennzeichnet, dass** eine zwischen dem Boden (19) der Ausnehmung (3) und dem Flansch (23) des Kappenelements (14) eingespannte Tellerfeder (28) als Spaltausgleichselement vorgesehen ist.

12. Baueinheit nach Anspruch 6, **dadurch gekennzeichnet, dass** ein zwischen dem Boden (19) der Ausnehmung (3) und dem Flansch (23) des Kappenelements (14) eingespannter Ring (29, 30) als Spaltausgleichselement vorgesehen ist.

13. Baueinheit nach Anspruch 12, **dadurch gekennzeichnet, dass** der Ring (29, 30) aus Elastomerwerkstoff besteht.

14. Baueinheit nach Anspruch 12, **dadurch gekennzeichnet, dass** der Ring (29) im unverformten Zustand einen rechteckigen Querschnitt aufweist.

15. Baueinheit nach Anspruch 12, **dadurch gekennzeichnet, dass** der Ring (30) im unverformten Zustand einen kreisförmigen oder ovalen Querschnitt aufweist.

## Claims

1. Structural unit (1) of a valve operating mechanism of an internal combustion engine with a hydraulically variable gas exchange valve activation, comprising a housing (2) with a recess (3), a receiver housing (4) fitted firmly in the recess (3) and a receiver piston (7) mounted axially movably in a bore (5) of the receiver housing (4), which receiver piston (7) interacts on the one hand with a gas exchange valve (9) and on the other hand delimits a receiver chamber (10) which extends in the bore (5), wherein the receiver housing (4) radially aligned by the wall (25) of the recess (3) has a front side (18), which faces a base (19) of the recess (3), with a sealing surface (27) which is tensioned at least indirectly with respect to the base (19) of the recess (3), **characterized in that** at least one gap equalization element (28, 29, 30) with predetermined axial deformability for achieving a sealing effect of the sealing surface (27) is arranged in the flow of tension between the front side (18) of the receiver housing (4) and the base (19) of the recess (3).

2. Structural unit according to Claim 1, **characterized in that** the sealing surface (27) of the receiver housing (4) has a radially height-changeable squashing contour (36) as a gap equalization element.

3. Structural unit according to Claim 2, **characterized in that** the squashing contour (36) of the receiver housing (4) is formed as a bevel which is formed flat or crowned and falling radially to the outside.

4. Structural unit according to Claim 1, **characterized in that** the base (19) of the recess (3) has a surface (26'), which faces the sealing surface (27), with a radially height-changeable squashing contour (31) as a gap equalization element.

5. Structural unit according to Claim 4, **characterized in that** the squashing contour (31) of the base (19) of the recess (3) is formed as a circumferential bead.

6. Structural unit according to Claim 1, **characterized in that** the structural unit (1) furthermore comprises a cap element (14, 14', 14") which is placed on the front side on the receiver housing (4) and delimits the receiver chamber (10), wherein the sealing surface (27) of the receiver housing (4) is tensioned by means of a flange (23) of the cap element (14, 14', 14") with respect to the base (19) of the recess (3).

7. Structural unit according to Claim 6, **characterized in that** a front surface (32', 33") of the flange (23) has a radially height-changeable, circumferential squashing contour (34, 35) as a gap equalization element.

8. Structural unit according to Claim 7, **characterized in that** the squashing contour (34) of the flange (23) is formed as a bead which faces the base (19) of the recess (3).

9. Structural unit according to Claim 7, **characterized in that** the squashing contour (35) of the flange (23) is formed as a bevel which is formed flat or crowned, tapers the flange (23) radially to the outside and faces the sealing surface (27) of the receiver housing (4).

10. Structural unit according to Claim 6, **characterized in that** the cap element (14, 14', 14") is of multi-part design with an outer cap (15) and an inner cap (16) inserted therein and a check valve body (17) which is arranged movably between the outer cap (15) and the inner cap (16) and opens in the direction of the receiver chamber (10).

11. Structural unit according to Claim 6, **characterized in that** a disc spring (28) clamped between the base (19) of the recess (3) and the flange (23) of the cap element (14) is provided as a gap equalization element.

12. Structural unit according to Claim 6, **characterized in that** a ring (29, 30) clamped between the base (19) of the recess (3) and the flange (23) of the cap element (14) is provided as a gap equalization element.

13. Structural unit according to Claim 12, **characterized in that** the ring (29, 30) is composed of elastomer material.

14. Structural unit according to Claim 12, **characterized in that** the ring (29) has a rectangular cross-section in the non-deformed state.

15. Structural unit according to Claim 12, **characterized in that** the ring (30) has a circular or oval cross-section in the non-deformed state.

## Revendications

1. Unité structurelle (1) d'une commande de soupape d'un moteur à combustion interne à actionnement de soupape à échange de gaz variable hydrauliquement, comprenant un boîtier (2) avec un évidement (3), un boîtier récepteur (4) adapté fixement dans l'évidement (3) et un piston récepteur (7) monté de manière déplaçable axialement dans un alésage (5) du boîtier récepteur (4), qui coopère d'une part avec une soupape d'échange de gaz (9) et d'autre part limite une chambre réceptrice (10) s'étendant dans l'alésage (5), le boîtier récepteur (4) orienté radialement à travers la paroi (25) de l'évidement (3) présentant un côté frontal (18) avec une surface d'étanchéité (27) tourné vers un fond (19) de l'évidement (3), laquelle surface d'étanchéité est serrée au moins de manière indirecte contre le fond (19) de l'évidement (3), **caractérisée en ce que** dans le flux de tension entre le côté frontal (18) du boîtier récepteur (4) et le fond (19) de l'évidement (3) est disposé au moins un élément de compensation d'interstice (28, 29, 30) ayant une capacité de déformation axiale prédéfinie pour obtenir un effet d'étanchéité de la surface d'étanchéité (27).

2. Unité structurelle selon la revendication 1, **caractérisée en ce que** la surface d'étanchéité (27) du boîtier récepteur (4) présente un contour d'écrasement (36) radialement variable en hauteur, servant d'élément de compensation d'interstice.

3. Unité structurelle selon la revendication 2, **caractérisée en ce que** le contour d'écrasement (36) du boîtier récepteur (4) est réalisé sous la forme d'un biseau de forme plane ou bombée, descendant radialement vers l'extérieur.

4. Unité structurelle selon la revendication 1, **caractérisée en ce que** le fond (19) de l'évidement (3) présente une surface (26') tournée vers la surface d'étanchéité (27), avec un contour d'écrasement (31) radialement variable en hauteur, servant d'élément de compensation d'interstice.

5. Unité structurelle selon la revendication 4, **caractérisée en ce que** le contour d'écrasement (31) du fond (19) de l'évidement (3) est réalisé sous forme de bourrelet périphérique.

6. Unité structurelle selon la revendication 1, **caractérisée en ce que** l'unité structurelle (1) comprend en outre un élément de capuchon (14, 14', 14") posé du côté frontal sur le boîtier récepteur (4) et limitant la chambre réceptrice (10), la surface d'étanchéité (27) du boîtier récepteur (4) étant serrée contre le fond (19) de l'évidement (3) au moyen d'une bride (23) de l'élément de capuchon (14, 14', 14").

7. Unité structurelle selon la revendication 6, **caractérisée en ce qu'**une surface frontale (32', 33") de la bride (23) présente un contour d'écrasement (34, 35) périphérique, radialement variable en hauteur, servant d'élément de compensation d'interstice.

8. Unité structurelle selon la revendication 7, **caractérisée en ce que** le contour d'écrasement (34) de la bride (23) est réalisé sous la forme d'un bourrelet tourné vers le fond (19) de l'évidement (3).

9. Unité structurelle selon la revendication 7, **caractérisée en ce que** le contour d'écrasement (35) de la bride (23) est réalisé sous forme de biseau de forme plane ou bombée, rétrécissant la bride (23) radialement vers l'extérieur et tourné vers la surface d'étanchéité (27) du boîtier récepteur (4).

10. Unité structurelle selon la revendication 6, **caractérisée en ce que** l'élément de capuchon (14, 14', 14") est réalisé en plusieurs parties avec un capuchon extérieur (15) et un capuchon intérieur (16) inséré dans celui-ci, ainsi qu'un corps de soupape de retenue (17) disposé de manière mobile entre le capuchon extérieur (15) et le capuchon intérieur (16) et ouvrant dans la direction de la chambre réceptrice (10).

11. Unité structurelle selon la revendication 6, **caractérisée en ce qu'**un ressort à coupelle (28) serré entre le fond (19) de l'évidement (3) et la bride (23) de l'élément de capuchon (14) est prévu en tant qu'élément de compensation d'interstice.

12. Unité structurelle selon la revendication 6, **caractérisée en ce qu'**une bague (29, 30) serrée entre le fond (19) de l'évidement (3) et la bride (23) de l'élément de capuchon (14) est prévue en tant qu'élément de compensation d'interstice.

13. Unité structurelle selon la revendication 12, **caractérisée en ce que** la bague (29, 30) se compose de matériau élastomère.

14. Unité structurelle selon la revendication 12, **caractérisée en ce que** la bague (29) présente, dans l'état non déformé, une section transversale rectangulaire.

15. Unité structurelle selon la revendication 12, **caractérisée en ce que** la bague (30) présente, dans l'état non déformé, une section transversale circulaire ou ovale.
